# EUROPÄISCHE PATENTSCHRIFT

(11) **EP 0 753 408 B1**
(45) Veröffentlichungstag und Bekanntmachung des Hinweises auf die Patenterteilung: **24.03.1999**
(21) Anmeldenummer: 96110859.4
(22) Anmeldetag: 05.07.1996
(51) Int. Cl.: B41F 31/04

(54) **Verfahren zur Montage einer Dosiereinrichtung in einer Rotationsdruckmaschine**
Method for mounting a dosing device in a rotary printing machine
Procédé de montage d'un dispositif de dosage dans une machine rotative d'impression

(30) Priorität: 13.07.1995 DE 19525529
(43) Veröffentlichungstag der Anmeldung: 15.01.1997
(73) Patentinhaber: Koenig & Bauer Aktiengesellschaft, 97080 Würzburg (DE)
(72) Erfinder: Fischer, Christian Martin Michael, 97828 Marktheidenfeld (DE); Höfling, Josef, 97737 Gemünden (DE); Holm, Helmut, 97250 Erlabrunn (DE)

(56) Entgegenhaltungen:
- EP-A- 0 376 885
- DE-A- 4 240 642
- US-A- 4 502 386

## Beschreibung

Die Erfindung betrifft ein Verfahren zur Montage einer Dosiereinrichtung in einer Rotationsdruckmaschine gemäß dem Oberbegriff des Anspruches 1.

Die DE 42 40 642 A1 beschreibt eine Dosiereinrichtung einer Rotationsdruckmaschine, bei der eine Mehrzahl von Farbmesserlamellen an einer Einsatzleiste befestigt werden. Diese Farbmesserlamellen sind in geringem Abstand zueinander angeordnet.

Der Erfindung liegt die Aufgabe zugrunde, ein Verfahren zur Montage eines mit einem Farbduktor zusammenwirkenden Farbmessers einer Rotationsdruckmaschine, wobei das Farbmesser aus einer Mehrzahl von Farbmesserlamellen besteht, zu schaffen, wodurch zwischen den jeweiligen, nebeneinander liegenden Farbmesserlamellen ein geringer, parallel verlaufender Abstand gebildet wird.

Diese Aufgabe wird erfindungsgemäß durch die Merkmale des kennzeichnenden Teiles des Anspruches 1 gelöst.

Die mit der Erfindung erzielbaren Vorteile bestehen insbesondere darin, daß der so gebildete Abstand zwischen den jeweiligen Lamellen sehr genau, auch im tausendstel Millimeterbereich, eingestellt werden kann.

Die Abweichungen der einzelnen Abstände in sich und zueinander sind äußerst gering.
Der Zeitaufwand zum Montieren der Vielzahl der Lamellen eines Farbmessers wird bei gleichzeitiger erhöhter Genauigkeit durch das erfindungsgemäße Verfahren deutlich reduziert.

Ein gattungsgemäßes Farbmesser ist in der Zeichnung dargestellt und das erfindungsgemäße Verfahren wird im folgenden näher beschrieben.

Es zeigen
- Fig. 1: einen schematischen Schnitt durch eine Farbauftragvorrichtung;
- Fig. 2: einen schematischen Schnitt durch ein Farbmesser;
- Fig. 3: eine schematische Draufsicht auf ein Farbmesser.

Mit einem Farbduktor 1 einer Rotationsdruckmaschine wirkt eine Farbauftragvorrichtung 2 zusammen. Diese Farbauftragvorrichtung 2 ist vereinfacht dargestellt und besteht im wesentlichen aus einem Farbkasten 3, einem Farbmesser 4 und auf das Farbmesser 4 wirkende Verstelleinrichtungen 6. Im dargestellten Beispiel sind die Verstelleinrichtungen 6 als im Farbkasten 3 bewegliche Gewindeschrauben 6 ausgeführt, deren jeweiliges Ende 7 auf das Farbmesser 4 im Bereich des Farbduktors 1 wirkt.
Das Farbmesser 4 verläuft achsparallel zum Farbduktor 1 und die Länge l4 des Farbmessers 4 entspricht der Länge des Farbkastens 3. Im wesentlichen besteht das Farbmesser 4 aus einer Einsatzleiste 8, einer Klemmleiste 9 und einer Mehrzahl von Farbmesserlamellen 11. Einsatzleiste 8 und Klemmleiste 9 sind mittels Gewindeschrauben 12 miteinander verbunden und sind im verbundenen Zustand quaderförmig mit einer Länge l8, z. B. l8 = 350 mm, und einer Dicke d8, z. B. d8 = 30 mm. Das Farbmesser 4 ist mittels Gewindeschrauben 13 im Farbkasten 3 befestigt. Zur Aufnahme der einzelnen Farbmesserlamellen 11 sind die Einsatzleiste 8 und die Klemmleiste 9 parallel zu ihrer gemeinsamen Anlagefläche 14 derart abgesetzt ausgebildet, daß sich im verbundenen Zustand ein achsparallel, über die gesamte Länge l4 des Farbmessers 4 verlaufender Spalt 16 einer Breite b16 ergibt. Dieser Spalt 16 erstreckt sich von einem dem Farbduktor 1 zugewandten Ende bis zu einer Tiefe t16, wobei die Breite b16 dieses Spaltes 16 nach einer Tiefe tr16 auf eine Breite br16 reduziert ist, wodurch der Spalt 16 mit einer Anschlagfläche 17 versehen ist. Die die Einsatz- und Klemmleiste 8, 9 verbindenden Gewindeschrauben 12 sind im Bereich des reduzierten Spaltes 16 angeordnet.
Die Farbmesserlamellen 11 sind als rechteckige Platten mit einer Breite b11, z. B. b =-40 mm, einer Länge l11, z. B. l11 = 80 mm, und einer Dicke d11, z. B. d11 = 2,5 mm, ausgebildet und bestehen beispielsweise aus Federstahl. Die Dicke d11 der Farbmesserlamellen 11 ist etwas größer als die Breite b16 des Spaltes 16 zwischen Einsatz- und Klemmleiste 8, 9. Im fertigmontierten Zustand liegen die Farbmesserlamellen 11 mit ihrem dem Farbduktor 1 abgewandten Ende 18 an der durch den abgesetzten Spalt 16 gebildeten Anschlagfläche 17 von Einsatz- und Klemmleiste 8, 9 an und sind zwischen Einsatz- und Klemmleiste 8, 9 fest eingeklemmt. Mit ihrem dem Farbduktor 1 zugewandten Ende 19 bilden die Farbmesserlamellen 11 einen einstellbaren Spalt 21 zum Farbduktor 1, wobei hierzu jeder Farbmesserlamelle 11 eine eigene Verstelleinrichtung 6 zugeordnet ist. Die Farbmesserlamellen 11 sind dicht nebeneinander in einem geringen Abstand a11, der beispielsweise 1 bis 10 um beträgt, angeordnet. Dieser Abstand a11 soll eine rückwirkungsfreie Bewegung der Farbmesserlamellen 11 zueinander ermöglichen, aber gleichzeitig ein Durchdringen von Druckfarbe verhindern.

Die Einstellung des Abstandes a11 zwischen den Farbmesserlamellen 11 erfolgt folgendermaßen:
Die Farbmesserlamellen 11 werden zwischen der Einsatz- und Klemmleiste 8, 9 mit einem Ende 18 an der Anschlagfläche 17 ausgerichtet und ohne Abstand zueinander eingelegt. Daraufhin werden die Farbmesserlamellen 11 mittels der Gewindeschrauben 12 zwischen Einsatz- und Klemmleiste 8, 9 leicht geklemmt. Die Farbmesserlamellen 11 des so vormontierten Farbmessers 4 werden nun beispielsweise auf eine Temperatur von 40° bis 50° C erwärmt. Die Erwärmung kann beispielsweise mittels einer Heizplatte auf die die Farbmesserlamellen 11 aufgelegt werden oder eines auf die Farbmesserlamellen 11 gerichteten Heißluftgebläses erfolgen. Durch die sich stark unterscheidenden Dicken d11, d8 der Farbmesserlamellen 11 und der Einsatz- und Klemmleiste 8, 9 wird die gewünschte Temperatur schneller in den Farbmesserlamellen 11 als in der Einsatz- und Klemmleiste 8, 9 erreicht. Somit besteht zwischen Farbmesserlamellen 11 und Einsatz- bzw. Klemmleiste 8, 9 eine Temperaturdifferenz von beispielsweise 20°. Die Temperaturerhöhung bewirkt bei den erwärmten Teilen eine Volumenvergrößerung. Dadurch vergrößert sich die Breite b11 der einzelnen Farbmesserlamellen 11. Infolge der Temperaturdifferenz zwischen der Einsatz- und Klemmleiste 8, 9 einerseits und den Farbmesserlamellen 11 andererseits ist die Längenausdehnung aus der Summe der Breiten b11 aller Farbmesserlamellen 11 größer als die Längenausdehnung der Länge l8 der Einsatz- bzw. Klemmleiste 8, 9 in Längsrichtung. Durch diese unterschiedliche Längenausdehnung verschieben sich die Farbmesserlamellen 11 relativ zu Einsatz- und Klemmleiste 8, 9, wobei die Farbmesserlamellen 11 sich gegenseitig abstützen und immer noch leicht geklemmt sind. Anschließend kühlt sich das gesamte Farbmesser 4 ab und sowohl Einsatz- und Klemmleiste 8 ,9 als auch Farbmesserlamellen 11 erreichen eine gemeinsame Temperatur, z. B. Umgebungstemperatur. Dadurch wird die Vergrößerung der Breite b11 der Farbmesserlamellen 11 und der Länge l8 von Einsatz- und Klemmleiste 8, 9 rückgängig gemacht. Da die Farbmesserlamellen 11 zwischen der Einsatz- und Klemmleiste 8, 9 geklemmt sind, bleiben die Positionen der jeweiligen Farbmesserlamellen 11 bezüglich der Einsatz- und Klemmleiste 8, 9 erhalten. Somit bildet sich zwischen den jeweiligen Farbmesserlamellen 11 der parallel verlaufende Abstand a11. Dieser so gebildete Abstand a11 zwischen den Farbmesserlamellen 11 ist abhängig von der Temperaturdifferenz zwischen Einsatz- bzw. Klemmleiste 8, 9 und den Farbmesserlamellen 11 sowie den Längenausdehnungskoeffizienten der Materialien von Einsatz- bzw. Klemmleiste 8, 9 und Farbmesserlamellen 11. Nach erfolgter Abkühlung werden die Farbmesserlamellen 11 mittels der Gewindeschrauben 12 fest zwischen Einsatz- und Klemmleiste 8, 9 eingeklemmt.

Anstelle der Erwärmung der Farbmesserlamellen 11 kann eine Temperaturdifferenz zwischen Farbmesserlamellen 11 und Einsatz- und Klemmleiste 8, 9 auch durch Abkühlen der Einsatz- und Klemmleiste 8, 9 aufgebracht werden.

Die Farbmesserlamellen 11 können natürlich auch auf andere Weise, z. B. durch einzelne Schrauben, an der Einsatzleiste 8 befestigt sein.

### Teileliste

- 1: Farbduktor
- 2: Farbauftragvorrichtung
- 3: Farbkasten
- 4: Farbmesser
- 5: -
- 6: Verstelleinrichtung / Gewindeschraube
- 7: Ende (6)
- 8: Einsatzleiste
- 9: Klemmleiste
- 10: -
- 11: Farbmesserlamellen
- 12: Gewindeschrauben
- 13: Gewindeschrauben
- 14: Anlagefläche (8, 9)
- 15: -
- 16: Spalt (8, 9)
- 17: Anschlagfläche
- 18: Ende (11)
- 19: Ende (11)
- 20: -
- 21: Spalt (1, 11)
- a11: Abstand
- b4: Breite
- b11: Breite
- b16: Breite
- br16: Breite, reduziert
- d8: Dicke
- d11: Dicke
- l8: Länge
- l11: Länge
- t16: Tiefe
- tr16: Tiefe, reduziert

## Patentansprüche

1. Verfahren zur Montage einer Dosiereinrichtung in einer Rotationsdruckmaschine, wobei bei dieser Dosiereinrichtung eine Mehrzahl von nebeneinander angeordneten, an eine Farbkastenwalze variabel anstellbaren Farbmesserlamellen (11) an einer Einsatzleiste (8) befestigt werden, dadurch gekennzeichnet, daß die Farbmesserlamellen (11) nebeneinander, ohne Abstand zueinander auf der Einsatzleiste (8) bewegbar angeordnet werden, daß zwischen der Einsatzleiste (8) und den Farbmesserlamellen (11) eine Temperaturdifferenz aufgebracht wird und die einzelnen Farbmesserlamellen (11) sich dadurch relativ zur Einsatzleiste (8) verschieben, daß anschließend die Temperaturdifferenz zur Bildung eines gleichmäßigen Abstandes (a11) zwischen den jeweiligen Farbmesserlamellen (11) wieder aufgehoben wird, daß anschließend die Farbmesserlamellen (11) fest an der Einsatzleiste (8) befestigt werden.

2. Verfahren nach Anspruch 1, dadurch gekennzeichnet, daß die Temperaturdifferenz zwischen den Farbmesserlamellen (11) und der Einsatzleiste (8) ca. 20° beträgt.

3. Verfahren nach Ansprüchen 1 bis 2, dadurch gekennzeichnet, daß zwischen den jeweiligen Farbmesserlamellen (11) ein Abstand (a11) von 0,001 mm bis 0,01 mm gebildet wird.

## Claims

1. Method for mounting a metering device in a rotary printing machine, in this metering device a plurality of ink meter lamellae (11) arranged next to one another and capable of being thrown variably onto an ink fountain roller being fastened to an insert batten (8), characterized in that the ink meter lamellae (11) are arranged movably on the insert batten (8) next to one another and without a clearance relative to one another, in that a temperature difference is applied between the insert batten (8) and the ink meter lamellae (11) and the individual ink meter lamellae (11) are thereby displaced relative to the insert batten (8), in that, subsequently, the temperature difference is cancelled again in order to form an even clearance (a11) between the respective ink meter lamellae (11), in that, subsequently, the ink meter lamellae (11) are fastened firmly to the insert batten (8).

2. Method according to Claim 1, characterized in that the temperature difference between the ink meter lamellae (11) and the insert batten (8) is approximately 20°.

3. Method according to Claims 1 and 2, characterized in that a clearance (a11) of 0.001 mm to 0.01 mm is formed between the respective ink meter lamellae (11).

## Revendications

1. Procédé de montage d'un dispositif de dosage dans une machine à imprimer rotative, une pluralité de segments de lame d'encrage juxtaposés (11) aptes à être appliqués de manière variable contre un cylindre d'encrier étant fixés à une barrette d'insertion (8) dans ce dispositif de dosage, caractérisé en ce que les segments de lame d'encrage (11) sont disposés côte à côte, sans intervalle entre eux et avec une possibilité de déplacement sur la barrette d'insertion, en ce qu'une différence de température est appliquée entre la barrette d'insertion (8) et les segments de lame d'encrage (11), ce qui a pour effet de déplacer les segments de lame d'encrage (11) par rapport à la barrette d'insertion (8), en ce que la différence de température est alors de nouveau supprimée pour créer une distance uniforme (a11) entre les différents segments de lame d'encrage (11), et en ce que les segments de lame d'encrage (11) sont ensuite bloqués à fond sur la barrette d'insertion (8).

2. Procédé selon la revendication 1, caractérisé en ce que la différence de température entre les segments de lame d'encrage (11) et la barrette d'insertion (8) est d'environ 20°.

3. Procédé selon les revendications 1 à 2, caractérisé en ce que l'intervalle (a11) créé entre les différents segments de lame d'encrage (11) est compris entre 0,001 mm et 0,01 mm.
